# EUROPÄISCHE PATENTSCHRIFT

(11) **EP 1 272 397 B1**
(45) Veröffentlichungstag und Bekanntmachung des Hinweises auf die Patenterteilung: **03.03.2004**
(21) Anmeldenummer: 01936235.9
(22) Anmeldetag: 12.04.2001
(51) Int. Cl.: B65D 25/40, B65D 47/06

(54) **AUSGIESSER FÜR FLÜSSIGKEITSBEHÄLTER**
POURING SPOUT
DISPOSITIF VERSEUR POUR CONTENANTS A LIQUIDES

(30) Priorität: 14.04.2000 DE 10018495; 17.10.2000 DE 10051336
(43) Veröffentlichungstag der Anmeldung: 08.01.2003
(73) Patentinhaber: MAUSER-WERKE GmbH & Co. KG, 50321 Brühl (DE); Innovationen & Vertrieb, 98693 Martinroda (DE)
(72) Erfinder: MORGENROTH, Ingolf, 98693 Martinroda (DE)
(86) Internationale Anmeldenummer: PCT/EP2001/004256
(87) Internationale Veröffentlichungsnummer: WO 2001/079067

(56) Entgegenhaltungen:
- WO-A-00/56619
- AT-B- 317 019
- DE-A- 2 356 685
- DE-U- 8 701 056
- FR-A- 2 098 644
- US-A- 3 361 307
- US-A- 4 705 192

## Beschreibung

Die Erfindung betrifft einen Ausgießer für Flüssigkeitsbehälter mit einem ringförmigen

Oberteil, der in die Ausgießöffnung bzw. in den Ausgießstutzen eines Flüssigkeitsbehälters einsetzbar ist.

Beim manuellen Ausgießen von Flüssigkeiten aus Behältern ist es wünschenswert, daß das Ausgießen mit einem gleichmäßigem Flüssigkeitsstrahl erfolgt, um das störende Herausschwappen der Flüssigkeit zu vermeiden. Als Behälter kommen hierbei Flaschen, Kanister, Fassetts®, Fässer und ähnliche Behältnisse zum zeitweiligen Aufbewahren von Flüssigkeiten in Betracht. Um das Ausgießen mit gleichmäßigem Flüssigkeitsstrahl zu erreichen, ist es erforderlich, den Behälterinnenraum während des Ausgießens gleichzeitig - entsprechend dem herausfließenden

Flüssigkeitsvolumen - dosiert zu belüften. Infolge undefinierter Strömungen der austretenden Flüssigkeit oder/und durch "Pumpen" (= diskontinuierliches Atmen) wird die kontinuierliche Belüftung häufig gestört, wodurch das unkontrollierte Herausschwappen der Flüssigkeit verursacht wird.

Im Stand der Technik ist nach EP 0 677 445 A1 ein Behälter mit Belüftungskanal für den Transport von Flüssigkeiten bekannt, bei dem ein Belüftungsrohr als integriertes Bestandteil des Kanisters ausgebildet ist. Bei diesem Kanister ist jedoch nachteilig, daß er nur mit aufwendigen Werkzeugen hergestellt werden kann und großem Verzug durch stark unterschiedliche Schrumpfungsspannungen unterliegt.
Weitere Ausführungsformen von bekannten Ausgießem sind in den Veröffentlichungen JP 2-85154 A, EP 0 047757 sowie in A5-PS 313092 beschrieben.
Diese haben den Nachteil, daß sie um ein Stück senkrecht in die Öffnung des Flüssigkeitsbehälters hineinragen und dann stark zur Seite abgebogen sind. Das hat zur Folge, daß der Flüssigkeitsbehälter erst einen bestimmten Kippwinkel aufweisen muß, bis diese Systeme wirksam werden können. Gerade in der Anfangsphase, wenn ein zielgenauer Ausgießstrahl erreicht werden soll, wirken diese Systeme unzureichend. Außerdem ist ein maschinelles Einsetzen derartiger Ausgießer nur mit erheblichem Aufwand möglich, da das Belüftungsrohr gebogen ist und deshalb ein Umlenken der Einsetzrichtung erfordert.
Bei der in dem Gebrauchsmuster DE 297 20 426 U1 vorgeschlagenen Lösung besteht der Nachteil darin, daß besonders bei größerem Durchmesser der Öffnung des Flüssigkeitsbehälters ein zusätzliches seitliches Belüftungsrohr erforderlich ist, um die erwünschte Wirkung zu erzielen.

Der vorliegenden Erfindung liegt daher die Aufgabe zugrunde, einen Ausgießer für Flüssigkeitsbehälter anzugeben, der weitgehend unabhängig von der Kipplage des Behälters eine stetige Belüftung des Behälterinnenraumes und damit ein gleichmäßiges Ausgießen der Flüssigkeit ermöglicht und der auch maschinell in sehr einfacher Weise in die Behälteröffnung eingesetzt werden kann.

Erfindungsgemäß wird diese Aufgabe mit den Merkmalen im Kennzeichnungsteil des Anspruchs 1 gelöst.
Vorteilhafte Ausgestaltungen sind in den Unteransprüchen angegeben.

Der erfindungsgemäße Ausgießer wird generell senkrecht in die Ausgießöffnung des Behälters eingeführt und weist an der der Ausgießöffnung gegenüberliegenden Seite eine geschlossene Rückwand mit zwei (mindestens jedoch eine) Öffnung für dosiert einströmende Luft auf.
Eine in Ausgießrichtung ungefähr parallel zur Rückwand und bis zur Unterkante des Ausgießstutzens hochreichende Trennwand, die an ihrem unteren Ende zusammen mit der Rückwand einen Boden bildet, in dem sich wenigstens eine Öffnung, vorzugsweise jedoch zwei oder mehrere Öffnungen für dosiert einströmende Luft befinden, bildet zusammen mit der Rückwand und dem Boden eine sogenannte "Luftauffangschale".
Der Ausgießer ist so gestaltet, daß das Auftreten von Flüssigkeitsströmungen an den Belüftungsöffnungen durch die angebrachte Trennwand vermieden wird, so daß insbesonder eine Sogwirkung an diesen Stellen geschlossen ist. Die am Ausgießer angebrachten Belüftungsöffnungen sind so angebracht, daß die Luft in Abhängigkeit vom Kippwinkel jeweils durch mindestens eine Öffnung dosiert eingesaugt wird, während durch die nicht benutzten Öffnungen zunächst noch auszugießende Flüssigkeit strömen kann, die sich dann am oberen Ende der angebrachten Trennwand mit dem Haupt-Ausgießstrahl vereint.
Durch die in der Rückwand und am Boden des Ausgießers eingebrachten Öffnungen kann die Luft nur dosiert in den zu belüftenden Innenraum gelangen, wodurch ein Herausschwappen der Flüssigkeit vermieden wird.
Die Form (z. B. Bohrung, Langloch oder Schlitz) und Größe (Durchmesser und Länge) der verschiedenen im Ausgießer angebrachten Belüfungsöffnungen ist frei vorgebbar und in Abhängigkeit vom Mündungsöffnungsdurchmesser des Behälters und der damit verbundenen maximalen Ausgießmenge der Flüssigkeit pro Zeiteinheit zu wählen.

Die Erfindung wird anhand von in den Zeichnungen schematisch dargestellten Ausführungsbeispielen näher erläutert und beschrieben. Es zeigen :
- Figur 1: einen senkrechten Schnitt durch einen erfindungsgemäßen Ausgießer, der in einen Kanister eingesetzt ist;
- Figur 2: eine Draufsicht auf den Ausgießer gemäß Fig. 1,
- Figur 3 a: eine andere Ausführungsform des erfindungsgemäßen Ausgießers mit geschlitzter Rückwand in Längsschnittdarstellung,
- Figur 3 a: eine andere Ausführungsform des erfindungsgemäßen Ausgießers mit geschlitzter Rückwand in Längsschnittdarstellung,
- Figur 3 b: die Ausführungsform gemäß Fig. 3 a in Seitenansicht ,
- Figur 3 c: die Ausführungsform gemäß Fig. 3 a in Draufsicht ,
- Figur 4 a: eine weitere Ausführungsform des erfindungsgemäßen Ausgießers mit mehreren Luftkammem in Längsschnittdarstellung,
- Figur 4 b: die Ausführungsform gemäß Fig. 3 a in Seitenansicht und
- Figur 4 c: die Ausführungsform gemäß Fig. 3 a in Draufsicht

In Figur 1 ist ein erfindungsgemäßer Ausgießer 10 in den Ausgießstutzen 14 eines Kanisters 12 eingesetzt. Der Ausgießer 10 ist als Kunststoff-Spritzgußteil aus HD-PE hergestellt und weist ein ringförmiges Oberteil 16 auf, an das sich ein nach unten gerichtetes Rohrsegmentstück 18 anschließt. Das Rohrsegmentstück 18 ist im Durchmesser etwas geringer ausgeführt als das Oberteil 16 und erstreckt sich in Umfangsrichtung etwa über eine Länge von Phi mal Radius (¶ x r = Halbkreis ; half pipe). Das Rohrsegmentstück 18 könnte allerdings auch als voll umlaufendes Rohrstück ausgebildet sein. Die Gesamtlänge des Ausgießers 10 (Oberteil 16 und Rohrsegmentstück 18) ist etwas länger bzw. größer als der äußere Durchmesser des Oberteiles 16, so daß sich ein Länge/Durchmesser-Verhältnis von etwa 1 bzw. etwas größer als 1 ergibt.
Auf der Innenseite des Rohrsegmentstückes 18 ist eine dazu etwa parallel verlaufende gekrümmte Trennwand 20 angeordnet, die seitlich an dem Rohrsegmentstück 18 befestigt ist.
Diese Konstruktion wird aus der Draufsicht in Figur 2 deutlich.
Auf der dem Oberteil 16 abgewandten Seite ist die innere Trennwand 20 über eine sichelförmige Bodenwandung 22 mit dem äußeren Rohrsegmentstück 18 verbunden, so daß dazwischen eine sogenannte "Luftauffangschale" ausgebildet ist. In die Wandung des äußeren Rohrsegmentstückes 18 sind zwei in Axialrichtung übereinanderliegende Belüftungsöffnungen 24, 26 eingebracht. Weiterhin sind zwei Belüftungsöffnungen 28 in der Bodenwandung 22 angeordnet.
Durch eine leicht konische Abstufung 30, die sich zwischen dem ringförmigen Oberteil 16 und dem Rohrsegmentstück 18 befindet, ist es möglich, den Ausgießer mit einem gewissen vorgebbaren Druck in den Ausgießstutzen 14 des Kanisters derart einzuführen, so daß ein Preßsitz den sicheren Halt des Ausgießers 10 gewährleistet und ein Herausfallen beim Ausgießen des Kanisters 12 unmöglich ist.
Um ein Verdrehen des Ausgießers 10 in dem Ausgießstutzen 14, z. B. durch Transporterschütterungen zu verhindern, ist der Ausgießer 10 mit einer Verdrehsicherung 32 ausgestattet. Hierfür ist in das Oberteil 16 des Ausgießers 10 ein außenseitiger Längsschlitz (Einformung) und innerhalb des Ausgießstutzens 14 ein entsprechend ausgebildeter Vorsprung eingearbeitet, die ein Verdrehen unmöglich machen. Weiterhin ist der Ausgießer 10 noch mit einer Eindrücksperre 34 versehen. Diese ist am oberen äußeren Rand des Oberteiles 16 angeordnet und als schmaler, radial nach außen vorspringender Flanschrand ausgebildet.

Die rückwärtige Wandung des Rohrsegmentstückes 18 gewährleistet zusammen mit der ungefähr bis zur Unterkante des Ausgießstutzens 14 des Behälters hochreichenden Trennwand 20, daß die einzusaugende Luft in der ersten Ausgießstufe, d. h. der Angießstufe bei einer geringen Kipplage des Behälters über die obere Belüftungsöffnung 24 im Rohrsegment 18 dosiert in den Behälter gelangen kann, so daß bei vollem Kanister ein sehr langsames Ausgießen bei hoher Zielgenauigkeit des Ausgießstrahles ermöglicht wird.
In dieser ersten Ausgießstufe gelangt ein wenig Flüssigkeit durch die untere Belüftungsöffnung 26 über die Innenseite der teilweise verschließenden Trennwand 20 in den Ausgießstrahl ohne die eingesaugte Luft an der oberen Belüftungsöffnung 24 zu beeinträchtigen.
Wird der Behälter weiter gekippt und dadurch mehr Flüssigkeit ausgegossen, kommt die zweite Stufe des Ausgießers 10, die sogenannte Normalausgießstufe zur Wirkung und die Luft gelangt jetzt auch durch die untere, größere Belüftungsöffnung 26 im Rohrsegment 18 in den Innenraum des Behälters.
Während dieser Ausgießstufe (Kippwinkel ca. 90° und weiterer Nachführung) gelangt noch ein wenig auszugießende Flüssigkeit durch die Belüftungsöffnungen 28 in der sichelförmigen Bodenwandung 22 über die Innenseite der teilweise verschließenden Trennwand 20 in den Ausgießstrahl und vereinigt sich mit diesem.
Durch eine seitliche bzw. nach außen versetzte Anordnung der bodenseitigen Belüftungsöffnungen 28 bezüglich der Belüftungsöffnung 26 wird erreicht, daß eine nachteilige Beeinflussung des Luftstromes durch die Belüftungsöffnung 7 ausgeschlossen ist. Die Belüftungsöffnungen 28 sind rechtwinklig zu den Belüftungsöffnungen 24 und 26 angebracht. Damit ist ab einem Kippwinkel von 90 Grad ab eine dosierte und stetige Belüftung des Behälterinnenraumes dadurch gewährleistet, daß bei größer werdendem Kippwinkel die wirksamen Querschnitte der bodenseitigen Belüftungsöffnungen 28 in dem gleichen Maße zunehmen, wie der wirksame Querschnitt der Belüftungsöffnung 26 abnimmt. Je nach Erfordernis können z. B. zwei Belüftungsöffnungen 28 mit größerem Bohrungsdurchmesser oder vier Belüftungsöffnungen mit entsprechendem oder/und kleinerem Durchmesser in der sichelförmigen Bodenwandung 22 vorgesehen sein.
Ab einem Kippwinkel von ca. 120° kommt die dritte Ausgießstufe, die sogenannte Extremausgießstufe zur Wirkung. Die einzusaugende Luft gelangt jetzt auch durch die untersten zwei oder vier Belüftungsöffnungen 28 in den Kanister.
Die Belüftungsöffnungen sind dabei so dimensioniert, daß für denjenigen, der den Kanister ausgießt, ein nicht oder kaum merkbarer Übergang von einer in die andere Ausgießstufe gewährleistet ist.
Bei Verringerung des Kippwinkels bis hin zum Abbrechen des Ausgießvorganges wirken die Belüftungsöffnungen entsprechend in umgekehrter Reihenfolge.

Die in Figur 3 a, Figur 3 b und Figur 3c dargestellte Ausführungsform weist anstelle der beiden übereinander angeordneten Belüftungsbohrungen in dem Rohrsegmentstück 18 einen senkrecht verlaufenden schmalen Belüftungsschlitz 36 auf, der nach oben über die obere Kante 38 der Trennwand 20 hinaus bis nahezu an die konische Abstufung 30 und nach unten bis an die sichelförmige Bodenwandung 22 reicht. Die Wirkung dieser Ausführungsform entspricht der in den Figuren 1 und 2 dargestellten Weise.
Eine weitere vorteilhafte Ausführungsform, insbesondere für Behälter mit großem Durchmesser des Ausgießstutzens (größer 45 mm) ist in Figur 4 a, Figur 4 b und Figur 4 c dargestellt. Hierbei ist die sichelförmige "Luftauffangschale" durch zwei senkrecht verlaufende Zwischenwände 40 und 42 in drei Kammern 44, 46 und 48 eingeteilt.
Beim "Extremausgießen" ist es notwendig, die wirksame Luftsäule des Ausgießers so zu dimensionieren, daß auch in dieser starken Kipplage des Behälters eine kontinuierliche Belüftung des Behälters erfolgt. Dafür ist an sich eine Verlängerung der Gesamteinbaulänge nötig. Mit der in Figur 4 gezeigten Ausführungsform ist es möglich, die notwendige wirksame Luftsäule entsprechend der Höhendifferenz der

Kammern 44 und 48 gegenüber der Kammer 46 zu erhöhen, ohne die Gesamteinbaulänge des Ausgießers zu ändern. Die Wirkungsweise dieser Ausführungsform entspricht dem in Figur 1 dargestellten Ausgießer.

Auflistung wichtiger Merkmale von weiteren Ausführungsformen der Erfindung :
- Im eingesetzten Zustand reicht die Oberkante der Trennwand des Ausgießers bis zur Unterkante des Ausgießstutzens des Behälters hoch;
- der Ausgießer ist mit einer Verdrehsicherung ausgestattet;
- der Ausgießer ist mit einer Eindrücksperre ausgestattet;
- die Eindrücksperre verhindert, daß der Ausgießer zu tief in den
- Ausgießstutzen hineingedrückt wird oder gar hineinfällt,
- im Rohrsegmentstück wie auch in der sichelförmigen Bodenwandung ist jeweils mindestens eine Belüftungsöffnung für dosiert einströmende Luft eingebracht,
- die teilweise verschließende Trennwand verläuft in Ausgießrichtung,
- die Trennwand reicht etwa bis an die obere Belüftungsbohrung hoch,
- und die Trennwand bildet am oberen Ende eine Strömungsabrißkante.

In einer Ausführungsform für einen 20 Liter Kanister weist der Ausgießer am ringförmigen Oberteil einen äußeren Durchmesser vom 48 mm und insgesamt eine Höhe (bzw. Länge) von 52 mm auf. Die innere Trennwand ragt "nur" um etwa 6 mm in den Ausgießquerschnitt hinein und weist eine Höhe (bzw. Länge) von 27 mm auf. Die obere Belüftungsbohrung weist einen Durchmesser von ca. 5 mm und die untere Belüftungsbohrung einen Durchmesser von ca. 9 mm auf. Die Belüftungsbohrungen für die dritte Stufe in der Bodenwandung weisen einen Durchmesser von ca. 3 bis 4 mm auf. Das Kunststoffmaterial des Ausgießers besteht aus HD-PE.
Dadurch, daß die Luftauffangschale in Radialrichtung nur sehr schmal ist, aber in Umfangsrichtung sich etwa über den halben Umfang (180 °) erstreckt, steht die Trennwand nur sehr wenig nach innen hinein vor. Auf diese Weise verbleibt ein vergleichsweise großer freier Ausgießquerschnitt, der es ermöglicht, daß Kanister mit bereits eingesetztem Ausgießer an automatischen Abfüllanlagen befüllt werden, wenn der Einfüllstutzen der Abfüllanlage an der Spitze einen etwas verkleinerten Durchmesser aufweist.

### Bezugsziffernliste

- 10: Ausgießer
- 12: Kanister
- 14: Ausgießstutzen
- 16: ringförmiges Oberteil
- 18: Rohrsegmentstück (Halbrohr)
- 20: Trennwand
- 22: Bodenwandung 18-20
- 24: obere Belüftungsöffnung
- 26: untere Belüftungsöffnung
- 28: Belüftungsöffnung 22
- 30: konische Abstufung
- 32: Verdrehsicherung
- 34: Eindrücksperre
- 36: Schlitz
- 38: Oberkante 20
- 40: senkrechte Zwischenwand
- 42: senkrechte Zwischenwand
- 44: äußere Kammer
- 46: mittlere Kammer
- 48: äußere Kammer

## Patentansprüche

1. Ausgießer (10) für Flüssigkeitsbehälter (12) mit einem ringförmigen Oberteil (16), der in die Ausgießöffnung bzw. in den Ausgießstutzen (14) des Flüssigkeitsbehälters (12) einsetzbar ist, wobei an dem ringförmigen Oberteil (16) ein Rohrsegmentstück (18) angebracht ist, das sich etwa in Verlängerung des ringförmigen Oberteils (16) im eingesetzten Zustand nach unten in die Ausgießöffnung hinein erstreckt, und in dem mindestens eine Öffnung (24, 26) für dosiert einströmende Luft eingebracht ist, wobei
auf der Innenseite des Rohrsegmentstückes (18) eine sich im wesentlichen parallel zu dem Rohrsegmentstück (18) erstreckende Trennwand (20) vorgesehen ist, die seitlich mit dem Rohrsegmentstück (18) und auf der von dem ringförmigen Oberteil (16) abgewandten Seite über eine Bodenwandung (22) mit dem Rohrsegmentstück (18) verbunden ist,
**dadurch gekennzeichnet, daß**
die Trennwand (20) ebenfalls rohrsegmentförmig ausgebildet ist und - wie das Rohrsegmentstück (18) - nach außen gekrümmt einen geringfügig größeren Radius bzw. eine entsprechend kleinere Krümmung als das Rohrsegmentstück (18) aufweist, wodurch eine schmale sichelförmige "Luftauffangschale" ausgebildet ist und die Bodenwandung (22) eine gleiche schmale sichelförmige Form aufweist.

2. Ausgießer nach Anspruch 1,
**dadurch gekennzeichnet, daß**
die zwischen dem Rohrsegmentstück (18) und der rohrsegmentförmigen inneren Trennwand (20) angeordnete und unten durch die sichelförmige Bodenwandung (22) abgeschlossene "Luftauffangschale" sich etwa über den halben Umfang (ca. 180°) des Rohrsegmentstückes (18) erstreckt und dabei in Radialrichtung nur sehr schmal ausgebildet ist und dadurch nur wenig nach innen in den freien Ausgießquerschnitt hinein vorsteht.

3. Ausgießer nach Anspruch 1 oder 2,
**dadurch gekennzeichnet, daß**
das Rohrsegmentstück (18) als Halbrohr ausgebildet ist und sich über den halben Umfang (ca. 180°) des ringförmigen Oberteiles (16) erstreckt.

4. Ausgießer nach Anspruch 1, 2 oder 3,
**dadurch gekennzeichnet, daß**
die Oberkante der Trennwand (20) des Ausgießers (10) eine Strömungsabrißkante bildet und im eingesetzten Zustand bis zur Unterkante des Ausgießstutzens (14) des Behälters (12) hochreicht.

5. Ausgießer nach Anspruch 1, 2, 3 oder 4,
**dadurch gekennzeichnet, daß**
der Ausgießer (10) mit einer Verdrehsicherung (32) ausgestattet ist.

6. Ausgießer nach Anspruch 1, 2, 3, 4 oder 5,
**dadurch gekennzeichnet, daß**
der Ausgießer (10) mit einer Eindrücksperre (34) ausgestattet ist.

7. Ausgießer nach einem der vorhergehenden Ansprüche 1 bis 6,
**dadurch gekennzeichnet, daß**
in dem Rohrsegmentstück (18) zwei senkrecht übereinander angeordnete Belüftungsbohrungen (24, 26) vorgesehen sind, wobei die untere Belüftungsbohrung (26) einen größeren Durchmesser aufweist als die obere Belüftungsbohrung (24).

8. Ausgießer nach einem der vorhergehenden Ansprüche 1 bis 6,
**dadurch gekennzeichnet, daß**
in dem Rohrsegmentstück (18) ein senkrecht verlaufender Belüftungsschlitz (36) vorgesehen ist, der nach oben bis nahezu an die konische Abstufung (30) und nach unten bis an die sichelförmige Bodenwandung (22) reicht.

9. Ausgießer nach einem der vorhergehenden Ansprüche 1 bis 8,
**dadurch gekennzeichnet, daß**
in der sichelförmigen Bodenwandung (22) wenigstens zwei weitere Belüftungsbohrungen (28) vorgesehen sind.

10. Behälter mit Ausgießer nach einem der vorhergehenden Ansprüche 1 bis 9,
**gekennzeichnet durch**
eine Ausführung als Kunststoff-Spritzgußteil (HD-PE), dessen größter Durchmesser etwa 2% bis 4% größer als der innere Mündungsdurchmesser des Behälters (10) ist.

11. Ausgießer nach einem der vorhergehenden Ansprüche 1 bis 10,
**dadurch gekennzeichnet, daß**
die "Luftauffangschale" durch zwei senkrecht verlaufende Zwischenwände (40, 42) in drei Kammern (44, 46, 48) unterteilt ist, wobei die Zwischenwände (40, 42) sowie die Trennwand (20) im Bereich der äußeren Kammern (44 und 48) bis etwa zur Unterkante des ringförmigen Oberteils (16) hochreichen, während die Trennwand (20) im Bereich der mittleren Kammer (46) nur etwa bis zur Unterkante des Ausgießstutzens (14) bzw. bis zur oberen Belüftungsbohrung (24) hochreicht.

## Claims

1. Pouring spout (10) for liquid containers (12) with an annular upper part (16), which can be inserted into the pouring opening or into the pouring neck (14) of the liquid container (12), there being attached to the annular upper part (16) a tubular segment (18) which extends downward into the pouring opening approximately as an extension of the annular upper part (16) in the inserted state and in which there is provided at least one opening (24, 26) for air entering in a dosed manner, there being provided on the inner side of the tubular segment (18) a dividing wall (20), which extends substantially parallel to the tubular segment (18) and is connected laterally to the tubular segment (18) and on the side remote from the annular upper part (16) to the tubular segment (18) by means of a bottom wall (22), **characterized in that** the dividing wall (20) is likewise formed in the shape of a tubular segment and - like the tubular segment (18) - outwardly curved, has a slightly greater radius or a correspondingly smaller curvature then the tubular segment (18), whereby a narrow sickle-shaped "air trap" is formed, and the bottom wall (22) has a similar narrow sickle-shaped form.

2. Pouring spout according to Claim 1, **characterized in that** the "air trap" which is arranged between the tubular segment (18) and the tubular-segment-shaped inner dividing wall (20) and is terminated at the bottom by the sickle-shaped bottom wall (22) extends approximately over half the circumference (about 180°) of the tubular segment (18) and in this case is formed only very narrowly in the radial direction and, as result, protrudes only little inwards into the free pouring-out cross section.

3. Pouring spout according to Claim 1 or 2, **characterized in that** the tubular segment (18) is formed as a half-pipe and extends over half the circumference (about 180°) of the annular upper part (16).

4. Pouring spout according to Claim 1, 2 or 3, **characterized in that** the upper edge of the dividing wall (20) of the pouring spout (10) forms a flow-breakaway edge and, in the inserted state, reaches up to the lower edge of the pouring neck (14) of the container (12).

5. Pouring spout according to Claim 1, 2, 3 or 4, **characterized in that** the pouring spout (10) is equipped with a twist-preventing means (32).

6. Pouring spout according to Claim 1, 2, 3, 4 or 5, **characterized in that** the pouring spout (10) is equipped with a pressing-in preventer (34).

7. Pouring spout according to one of the preceding Claims 1 to 6, **characterized in that** two air-admitting bores (24, 26), arranged one vertically above the other, are provided in the tubular segment (18), the lower air-admitting bore (26) having a greater diameter than the upper air-admitting bore (24).

8. Pouring spout according to one of the preceding Claims 1 to 6, **characterized in that** in the tubular segment (18) there is provided a vertically running air-admitting slit (36), which reaches upwards almost to the conical graduation (30) and downwards as far as the sickle-shaped bottom wall (22).

9. Pouring spout according to one of the preceding Claims 1 to 8, **characterized in that** at least two further air-admitting bores (28) are provided in the sickle-shaped bottom wall (22).

10. Container with a pouring spout according to one of the preceding Claims 1 to 9, **characterized by** being made in the form of a plastics injection moulding (HD-PE), the largest diameter of which is approximately 2% to 4% greater than the inner mouth diameter of the container (10).

11. Pouring spout according to one of the preceding Claims 1 to 10, **characterized in that** the "air trap" is subdivided into three chambers (44, 46, 48) by two vertically running intermediate walls (40, 42), the intermediate walls (40, 42) and the dividing wall (20) reaching up in the region of the outer chambers (44 and 48) as far as approximately the lower edge of the annular upper part (16), while the dividing wall (20) reaches up in the region of the middle chamber (46) only approximately as far as the lower edge of the pouring neck (14) or as far as the upper air-admitting bore (24).

## Revendications

1. Dispositif verseur (10) pour contenant à liquides (12) avec une partie supérieure annulaire (16) insérable dans l'ouverture de versement ou dans la tubulure de versement (14) du contenant à liquides (12), un élément de segment de tube (18) qui pendant l'utilisation s'avance vers le bas dans l'ouverture de versement un peu en prolongement de la partie supérieure annulaire (16) et dans lequel est agencée au moins une ouverture (24, 26) pour de l'air affluant de manière dosée, étant disposé sur la partie supérieure annulaire (16),
une paroi de séparation (20) qui s'avance de manière sensiblement parallèle à l'élément de segment de tube (18) étant prévue sur la face intérieure de l'élément de segment de tube (18), cette paroi étant reliée latéralement avec l'élément de segment de tube (18) et, par l'intermédiaire d'une paroi de fond (22), avec l'élément de segment de tube (18) sur la face opposée à la partie supérieure annulaire (16),
**caractérisé en ce que**
la paroi de séparation (20) est également configurée comme un segment de tube et recourbée vers l'extérieur - comme l'élément de segment de tube (18) -, elle présente un rayon légèrement supérieur à l'élément de segment de tube (18) ou une courbure conformément inférieure, ce qui forme une mince « cuvette de captage d'air » falciforme, et **en ce que** la paroi de fond (22) présente une configuration mince falciforme similaire.

2. Dispositif verseur selon la revendication 1,
**caractérisé en ce que**
la « cuvette de captage d'air » disposée entre l'élément de segment de tube (18) et la paroi de séparation (20) interne en forme de segment de tube et fermée en bas par la paroi de fond (22) falciforme s'avance à peu près sur la demi-circonférence (180° env.) de l'élément de segment de tube (18) où, étant de forme très mince en sens radial, elle ne fait que très peu saillie vers l'intérieur dans la section de versement libre.

3. Dispositif verseur selon la revendication 1 ou 2,
**caractérisé en ce que**
l'élément de segment de tube (18) est configuré comme un demi-tube et s'avance sur la demi-circonférence (180° env.) de la partie supérieure annulaire (16).

4. Dispositif verseur selon la revendication 1, 2 ou 3,
**caractérisé en ce que**
l'arête supérieure de la paroi de séparation (20) du dispositif verseur (10) forme une arête de rupture de flux et s'élève jusqu'à l'arête inférieure de la tubulure de versement (14) du contenant (12) pendant l'utilisation.

5. Dispositif verseur selon la revendication 1, 2, 3 ou 4,
**caractérisé en ce que**
le dispositif verseur (10) est équipé d'un élément anti-torsion (32).

6. Dispositif verseur selon la revendication 1, 2, 3, 4 ou 5,
**caractérisé en ce que**
le dispositif verseur (10) est équipé d'un blocage anti-enfoncement (34).

7. Dispositif verseur selon l'une des revendications précédentes 1 à 6,
**caractérisé en ce que**
dans l'élément de segment de tube (18) sont prévus deux alésages d'aération (24, 26) superposés verticalement, l'alésage d'aération inférieur (26) présentant un diamètre plus grand que celui de l'alésage d'aération supérieur (24).

8. Dispositif verseur selon l'une des revendications précédentes 1 à 6,
**caractérisé en ce que**
dans l'élément de segment de tube (18) est prévue une fente d'aération (36) verticale qui s'étend vers le haut presque jusqu'au gradin conique (30) et vers le bas jusqu'à la paroi de fond (22) falciforme.

9. Dispositif verseur selon l'une des revendications précédentes 1 à 8,
**caractérisé en ce que**
dans la paroi de fond (22) falciforme sont prévus au moins deux autres alésages d'aération (28).

10. Contenant avec dispositif verseur selon l'une des revendications précédentes 1 à 9,
**caractérisé par**
une configuration comme pièce de matière plastique moulée par injection (HD-PE) dont le diamètre le plus grand est supérieur d'environ 2 % à 4 % au diamètre interne du bec du contenant (10).

11. Dispositif verseur selon l'une des revendications précédentes 1 à 10,
**caractérisé en ce que**
la « cuvette de captage d'air » est subdivisée en trois chambres (44, 46, 48) par deux parois intermédiaires (40, 42) verticales, ces parois intermédiaires (40, 42) comme la paroi de séparation (20) s'élevant presque jusqu'à l'arête inférieure de la partie supérieure annulaire (16) à la hauteur des chambres extérieures (44 et 48) alors que la paroi de séparation (20) ne s'élève à peu près que jusqu'à l'arête inférieure de la tubulure de versement (14) ou jusqu'à l'alésage d'aération supérieur (24) à la hauteur de la chambre médiane (46).
